# EUROPÄISCHE PATENTSCHRIFT

(11) **EP 2 834 888 B1**
(45) Veröffentlichungstag und Bekanntmachung des Hinweises auf die Patenterteilung: **30.08.2017**
(21) Anmeldenummer: 13713894.7
(22) Anmeldetag: 03.04.2013
(51) Int. Cl.: H01R 9/05, H01R 24/54, H01R 12/91

(54) **LEITERPLATTEN-KOAXIALVERBINDER**
PRINTED CIRCUIT BOARD COAXIAL CONNECTOR
CONNECTEUR COAXIAL DE CARTES DE CIRCUITS IMPRIMÉS

(30) Priorität: 05.04.2012 CH 487122012
(43) Veröffentlichungstag der Anmeldung: 11.02.2015
(73) Patentinhaber: Huber+Suhner AG, 9100 Herisau (CH)
(72) Erfinder: HÜGEL, Ulf, CH-9100 Herisau (CH); WAGNER, Martin, CH-9323 Steinach (CH)
(74) Vertreter: Rentsch Partner AG
(86) Internationale Anmeldenummer: PCT/EP2013/056999
(87) Internationale Veröffentlichungsnummer: WO 2013/150059

(56) Entgegenhaltungen:
- EP-A1- 0 854 547
- EP-A1- 2 273 623
- WO-A-00/52788
- WO-A1-2011/015992
- CN-A- 101 982 903
- CN-A- 102 255 193
- GB-A- 2 193 853
- JP-A- 2000 277 217
- US-A- 4 824 399
- US-A1- 2005 215 113
- US-B1- 6 174 206
- US-B1- 7 816 925

## Beschreibung

Die vorliegende Erfindung liegt auf dem Gebiet der Koaxialverbinder für Leiterplatten.

Nach dem Bestücken von Leiterplatten mit SMD (Surface Mounted Device) - Bauteilen und dem anschliessenden Verlöten werden Leiterplatten hochfrequenzmässig miteinander kontaktiert. Hierbei müssen Lage- und Positionsungenauigkeiten in radialer und axialer Richtung kompensiert werden, damit die Hochfrequenzeigenschaften beibehalten werden. In der Regel ist eine Mehrzahl von Kontaktpunkten gleichzeitig zu verbinden. Hierzu werden blind steckbare koaxiale Verbinder verwendet, welche zwei örtlich übereinander angeordnete koaxiale Kontaktpunkte unter Berücksichtigung eines axialen und radialen Versatzes miteinander verbinden. Zu koaxialen Kontaktpunkten gehören z.B. koaxiale Kabel, Printplatten mit entsprechenden Layoutstrukturen, Gehäuseeinführungen wie Filter-/Duplexereinkopplungen.

Aus dem Stand der Technik sind blind steckbare Leiterplatten-Koaxialverbinder bekannt. Diese weisen einen mehrteiligen Aufbau mit einem ersten und einem zweiten Verbinderteil auf, die über ein Adapterstück miteinander wirkverbunden werden. Ein Nachteil der aus dem Stand der Technik bekannten Verbinder besteht darin, dass diese eine lageabhängige Störung aufweisen, welche sich negativ auf die Übertragungseigenschaften auswirken kann.

WO2011/088902**,** derselben Anmelderin, wurde am 28.07.2011 publiziert und befasst sich mit einem Leiterplatten-Koaxialverbinder der gattungsgemässen Art. Der Verbinder weist einen ersten und einen zweiten Verbinderteil auf, welche über ein Adapterstück miteinander wirkverbunden werden können. Zumindest eine Verbinderseite weist mechanische Wirkverbindungsmittel auf, welche das entsprechende Verbinderteil und das zugeordnete Ende des Adapters "fest" miteinander verbindet, d.h. die Verbindung ist unter normalen Umständen gar nicht mehr lösbar oder gegen eine erhöhte Kraft lösbar. Die Wirkverbindungsmittel sind gegenüber den Leitern so angeordnet, dass ein möglichst grosser Versatz in axialer und lateraler Richtung möglich ist.

US5980290 der Fa. Radiall wurde 1998 publiziert und beschreibt einen Koaxialverbinder mit einem sphärischen Gelenkeinsatz. Ein Ring ist in ein Ende eines Verbinderteils eingesetzt und dort verankert. Er verhindert, dass der Gelenkeinsatz aus dem Verbinderteil herausfällt.

US4925403 der Fa. Gilbert Engineering Co. wurde 1988 publiziert und zeigt einen Koaxialverbinder der beschriebenen Art mit einem Adapterstück. Der Verbinder ist so aufgebaut, dass er einen gewissen seitlichen Versatz ausgleichen kann. Über einen Aussenleiter des Adapterstücks wird eine mechanische Schnappverbindung hergestellt.

US5879177 der Fa. NEC Co. zeigt einen weiteren Verbinder mit einem ersten und einem zweiten Verbinderteil, welche durch ein Adapterstück wirkverbunden werden können. Das Adapterstück dient zum Ausgleich eines gewissen lateralen Versatzes.

WO0052788A1 derselben Anmelderin wurde 2000 publiziert und zeigt einen verbesserten Verbinder der gattungsgemässen Art. Der Verbinder weist ein erstes und ein zweites Verbinderteil auf, welche über ein Adapterstück wirkverbunden werden können. Zur Reduktion von entstehenden Kräften wird zumindest auf einer Seite ein Kugelgelenk verwendet.

EP1207592 der Fa. Rosenberger wurde 2002 publiziert und betrifft eine Koaxialsteckanordnung mit einem ersten und einem zweiten Koaxialsteckverbinder sowie einer diese verbindende Kontakthülse. Die Kontakthülse ist so ausgebildet, dass sie in einem vorbestimmten Bereich seitlich verkippbar ist. Der erste Koaxialsteckverbinder und die Kontakthülse weisen im Bereich ihrer Aussenleiter eine Rastverbindung auf. Die Rastverbindung im Bereich der Aussenleiter wirkt sich einschränkend auf die Bewegungsfreiheit aus. Alle ersten Koaxialsteckverbinder sind in einem gemeinsamen ersten Kunststoffgehäuse und alle zweiten Koaxialsteckverbinder sind in einem gemeinsamen zweiten Kunststoffgehäuse angeordnet.

Weitere Verbinder mit einem der gattungsgemässen Art sind aus US2004038586**,** US2007026698A**,** US2006194465A**,** CN2879475Y**,** sowie CN101459304A bekannt. WO 00/52788 A zeigt einen Verbinder nach dem Oberbegriff des Anspruchs 1. EP 0 854 547 A1 zeigt einen weiteren Verbinder mit einem Führungselement. Aus den aus dem Stand der Technik bekannten Schutzrechten, gehen keine Hinweise hervor, wie die Übertragungseigenschaften der Verbinder verbessert werden können.

Eine Aufgabe der Erfindung besteht darin, einen Verbinder der gattungsgemässen Art zu zeigen, welcher verbesserte Übertragungseigenschaften aufweist.

Diese Aufgabe wird durch den m unabhängigen Anspruch definierten Verbinder gelöst.

Die aus dem Stand der Technik bekannten Verbinder kommen u. a. in Sende- und Empfangsgeräten zum Einsatz. Z.B. werden auf speziellen koaxialen Verbindungen Sende- und Empfangssignale zusammengeführt. Sende und Empfangssignale unterscheiden sich durch die Nutzung eines jeweilig definierten Frequenzspektrums. Für einen störungsfreien Betrieb ist es notwendig, dass keine spektralen Anteile des Sendesignals in das Spektrum des Empfangssignals fallen. Dieses Verhalten muss auch für Vibration und/oder Stossbelastungen gegeben sein. Mögliche Quellen solcher Störsignale aus dem Sendesignal sind z.B. passive Intermodulation durch schlechte, respektive mehrere mechanische Kontakte.

Ein weiterer Mechanismus um Störsignale zu erzeugen, resultiert aus der Phasen/Frequenzmodulation des Sendesignals. Dieser Effekt kann durch eine schwache Auskopplung des Sendesignals in einer resonanten Struktur, deren Resonanzfrequenz z.B. durch Vibration oder mechanische Stösse variabel ist, erzeugt werden. Resonante Strukturen können in einem Verbinder durch mehrere zueinander ungünstig angeordnete Kontaktstellen entstehen, welche sich bei immer höheren Frequenzen besonders negativ auswirken. Speziell bei Verbindern der erfindungsgemässen Gattung, welche zur Kompensation von geometrischen Abweichungen gedacht sind, und damit eine veränderbare Geometrie aufweisen, können solche Probleme auftreten. Der erfindungsgemässe Verbinder vermeidet negative Effekte und verbessert damit die Übertragung der Signale, insbesondere bei hohen Frequenzen. Die störende Auskopplung des Sendesignals am Aussenleiter des Verbindungselements wird soweit reduziert, dass sie keinen negativen Einfluss mehr hat.

Bei den aus dem Stand der Technik bekannten Verbinder wird durch die Aussenleitergeometrie des Verbindungselementes (Adapters) und den mit diesem wirkverbundenen Verbinderteile, welche gemeinsam eine axiale und radiale Beweglichkeit des Verbinders gewährleisten, in gewissen Positionen ein geometrisch variabler Resonanzraum gebildet, der sich negativ auf die Übertragungseigenschaften auswirkt. Der Adapter wirkt über ringförmig angeordnete Federzungen mit einer Innenfläche einer Öffnung eines elektrisch leitenden Gehäuses eines gekoppelten Verbinderteils zusammen. Die Verstimmung der Resonanzfrequenz erfolgt dabei dadurch, dass bei einer seitlichen Auslenkung (Abkippen) des Adapters, der Aussenleiter des Adapters (beabstandet zu den Federzungen) einer Kante des elektrisch leitenden Gehäuses des gekoppelten Verbinderteils nahe kommt. Sobald der Abstand zwischen der Kante des Gehäuses und dem Aussenleiter des Adapters ein gewisses Mass unterschreitet, wird ein Schwingkreis gebildet, welcher den Resonator kapazitiv belastet und dadurch zu einer Beeinflussung der Resonanzfrequenz führt.

Ein erfindungsgemässer Verbinder vermeidet dieses Problem, indem er ein Begrenzungselement, z.B. in Form eines Begrenzungsringes aufweist, welcher die maximale seitliche Auslenkung (Kippbewegung) des Adapters gegenüber dem gefährdeten Verbinderteil reduziert. Eine Ausführungsform eines erfindungsgemässen Verbinders, welcher dieses Problem vermeidet, weist einen ersten und einen zweiten Verbinderteil und einen im montierten Zustand zwischen diesen angeordneten Adapter auf, welcher mit dem ersten und dem zweiten Verbinderteil elektrisch leitend koppelbar ist und zum gelenkigen Wirkverbinden der beiden Verbinderteile dient. Der erste und der zweite Verbinderteil weisen je einen Innenleiter und einen Aussenleiter auf, welche von einem Isolator gegeneinander gehalten werden. Der Adapter weist ebenfalls einen Innenleiter und einen Aussenleiter auf, welche von einem Isolator gegeneinander gehalten werden. Der Aussenleiter des ersten, respektive des zweiten Verbinderteils, weisen je eine Öffnung auf, die so ausgestaltet ist, dass der Adapter in diese beweglich eingesteckt werden kann. Der Aussenleiter des Adapters weist an seinen beiden Enden elastische Federzungen mit radial vorstehenden Kontaktwulsten auf, welche in montiertem Zustand in die Öffnungen des ersten, respektive des zweiten Verbinderteils eingesteckt sind und dort mit Kontaktflächen elektrisch leitend zusammenwirken. Die elastischen Federzungen dienen zusammen mit den Kontaktwulsten zur Herstellung und Aufrechterhaltung einer sicheren elektrischen Verbindung. Zumindest eine der Öffnungen im Aussenleiter des ersten, respektive des zweiten Verbinderteils, welche zum Einstecken des Adapters dient, weist entlang einer Kante ein Begrenzungselement, vorzugsweise einen Begrenzungsring, auf, welcher aus einem nicht leitenden Material besteht. Der Begrenzungsring dient zum Begrenzen der maximal möglichen seitlichen Auslenkung des Adapters gegenüber dem entsprechenden Verbinderteil und zum Einstellen des minimal möglichen Abstandes zwischen dem Aussenleiter des Adapters und dem Aussenleiter des Verbinderteils. Der Begrenzungsring dient zum Verhindern von schädlichen resonanten Strukturen. Der Begrenzungsring kann sich über die gesamte Breite des Gehäuses eines Verbinderteils erstrecken oder einen Teil davon bilden. Der Begrenzungsring kann z.B. durch Schnappen oder Schrauben am Gehäuse des Verbinderteils befestigt werden.

In einer Ausführungsform weist der Koaxialverbinder einen ersten und einen zweiten Verbinderteil und einem zwischen diesen angeordneten Adapter auf. Der Adapter ist im montierten (wirkverbundenen) Zustand in einer Öffnung eines Aussenleiters des ersten Verbinderteils seitlich kippbar angeordnet. Ein Aussenleiter des Adapters wirkt mit dem Aussenleiter des ersten Verbinderteils z.B. über elastische Federzungen ringförmig zusammen. Andere Wirkverbindungen sind möglich, solange zumindest die seitliche Beweglichkeit nicht eingeschränkt wird. Ein Begrenzungselement aus einen isolierenden Material ist im Bereich des Eingangs der Öffnung angeordnet. Es dient dazu, das seitliche Auslenken des Adapters kontrolliert zu begrenzen. Das Begrenzungselement ist mit Vorteil ringförmig ausgestaltet und weist ein Loch auf. Je nach Ausführungsform kann das Loch zylindrisch oder konisch ausgestaltet sein. Andere Ausgestaltungen sind möglich. Das Begrenzungselement kann in einer Ausnehmung des Aussenleiters des ersten Verbinderteils angeordnet sein. Das Begrenzungselement kann z.B. durch Einpressen und/oder Einschnappen und/oder Einkleben in der Ausnehmung befestigt sein. Das Begrenzungselement kann aber auch Teil eines Aussengehäuses des ersten Verbinderteils sein. In diesem Fall kann der Aussenleiter des ersten Verbinderteils in das Begrenzungselement eingepresst und/oder eingeschnappt und/oder eingeklebt sein. Das Begrenzungselement ist mit Vorteil aus Kunststoff hergestellt. Andere isolierende Materialien sind möglich. Z.B. kann das Begrenzungselement aus einem elastischen Material hergestellt werden, welches bei einer Deformation durch den Adapter eine Rückstellkraft auf diesen ausübt. Der Aussenleiter des Adapters kann einen umlaufenden Wulst aufweisen, welcher mit dem Begrenzungselement definiert zusammenwirkt und dessen maximale seitliche Auslenkung bestimmt.

Anhand von Figuren, welche lediglich Ausführungsbeispiele darstellen, wird die Erfindung im Folgenden näher erläutert. Es zeigen
- Fig. 1: einen erfindungsgemässen Verbinder in einer Seitenansicht in montiertem Zustand;
- Fig. 2: eine Schnittdarstellung durch den Verbinder gemäss Figur 1;
- Fig. 3: eine Draufsicht auf den Verbinder gemäss Figur 1 in einer ausgelenkten Position;
- Fig. 4: eine Schnittdarstellung durch den Verbinder gemäss Figur 3 entlang der Schnittlinie BB;
- Fix. 5: eine perspektivische Schnittdarstellung durch eine zweite Ausführungsform eines erfindungsgemässen Verbinders.

Falls nicht anders erwähnt, werden in den Figuren für sich entsprechende Bereiche/Teile dieselben Bezugszeichen verwendet.

**Figur 1** zeigt einen erfindungsgemässen Koaxialverbinder 1 mit einem ersten Verbinderteil 2, einem zweiten Verbinderteil 3 und einem Adapter 4, der zum Wirkverbinden des ersten mit dem zweiten Verbinderteils 2, 3 dient, in gekoppeltem Zustand. Die Verbinderteile 2, 3, als auch der Adapter 4 weisen einen koaxialen Aufbau auf.

**Figur 1** zeigt den Koaxialverbinder 1 im wirkverbundenen Zustand in einer Vorderansicht. **Figur 2** zeigt eine Schnittdarstellung durch den Verbinder 1 entlang der Schnittlinie AA gemäss **Figur 1****.** In den **Figuren 1** und **2** ist der Verbinder nicht ausgelenkt dargestellt. **Figur 3** zeigt den Verbinder in einer Draufsicht und **Figur 4** zeigt eine Schnittdarstellung durch den Verbinder 1 entlang der Schnittlinie BB gemäss **Figur 3****.** Die Verbinderteile 2, 3 sind zueinander um die Distanz a ausgelenkt (versetzt) angeordnet. Der Versatz wird durch den Adapter 4 kompensiert.

Der erste und der zweite Verbinderteil 2, 3 weisen in der gezeigten Ausführungsform einen im Wesentlichen identischen Aufbau auf. Bei Bedarf besteht die Möglichkeit, den ersten und den zweiten Verbinderteil 2, 3 den Anforderungen gerecht nicht identisch auszugestalten.

Der erste und der zweite Verbinderteil 2, 3 weisen je einen zylindrischen Innenleiter 5 auf, der an seinem vorderen Ende jeweils hülsenförmig ausgestaltet ist. Der Innleiter 5 wird durch einen Isolator 7 gegenüber einem Aussenleiter 8 positioniert und gehalten. Der Aussenleiter 8, der hier gleichzeitig als Gehäuse des Verbinderteils 2, 3 dient, weist eine Öffnung 6 auf, welche in der gezeigten Ausführungsform zylindrisch ausgestaltet und koaxial gegenüber dem Innenleiter 5 angeordnet ist. Der Innenleiter 5 ist im Innern der Öffnung 6 des Aussenleiters 8 angeordnet. Andere Ausgestaltungen sind möglich.

Wie in **Figur 2** zu erkennen ist, erstreckt sich der erste Isolator 7 entlang dem ersten Innenleiter 5 und bildet einen hier am Innenleiter 5 anliegenden im wesentlichen zylindrischen Sockelbereich 17, an dem ein nach aussen vorstehender, ringförmiger Haltewulst 10 (erstes Wirkverbindungsmittel) ausgebildet ist. Der Haltewulst 10 greift im montierten Zustand in eine ringförmige Nut 11 (zweites Wirkverbindungsmittel) eines hier zweiteiligen Isolators 12 des Adapter 4 ein und bildet mit diesem eine in seitlicher Richtung gelenkige mechanische Verbindung 13. Die mechanische Verbindung 13 ist in der Regel als lösbare Schnappverbindung ausgestaltet und ermöglicht es, den Adapter 4 vom ersten Verbinderteil 2 durch Aufbringen einer gewissen Kraft in axialer Richtung (hier z-Richtung) zu trennen.

Wie in den **Figuren 2****,** **3** und **5** zu erkennen ist, ist der Isolator 12 des Adapters 4 in der gezeigten Ausführungsform zweiteilig ausgebildet und weist - mit Bezugnahme auf die Abbildung - einen ersten oberen und einen zweiten unteren Teil 12.1, 12.2 auf. Der Isolator 12 positioniert einen Innenleiter 14 des Adapters 4 gegenüber einem Aussenleiter 15 des Adapters 4. Sowohl der Innen- als auch der Aussenleiter 14, 15 weisen an ihren Enden innere, respektive äussere Federzungen 18, 19 auf, die an ihrer Peripherie erste und zweite Kontaktwulste 20, 21 aufweisen, welche umlaufend vorstehend ausgebildet sind. Um die Kräfte gering zu halten, sind die Aussenflächen der Kontaktwulste 20, 21 mit Vorteil kugelähnlich ausgestaltet. Die Federzungen 18, 19 sind durch Schlitze 22, 23 in Umfangrichtung voneinander funktional getrennt und können in radialer Richtung einfedern. Im verbundenem Zustand bilden die Kontaktwulste 20, 21 eine im Wesentlichen ringförmige Kontaktierung mit innen liegenden ersten und zweiten Kontaktflächen 24, 25 der Innenleiter 5 und der Aussenleiter 8 der Verbinderteile 2, 3. Die Ausgestaltung der mechanischen Verbindung 13, respektive der Federzungen 18, 19 ermöglicht es den Adapter 4 gegenüber dem ersten Verbinderteil 3 in seitlicher Richtung um einen gewissen Winkel α zu kippen (vgl. **Figuren 3** und **5**). Der Aussenleiter 8 des ersten Verbinderteils 2 weist an seinem freien Ende ein ringförmiges Begrenzungselement 9 auf, das z.B. aus Kunststoff hergestellt ist und in der gezeigten Ausführungsform in eine Ausnehmung 16 des Aussenleiters 8 des ersten Verbinderteils 2 eingepresst ist. Das Begrenzungselement 9 begrenzt den maximal möglichen seitlichen Kippwinkel α des Adapters 4 gegenüber dem ersten Verbinderteil 2, indem das Begrenzungselement 9 mit einem am Aussenleiter 15 des Adapters 4 ausgebildeten ringförmigen Wulst 27 in Kontakt tritt. Andere Ausgestaltungen sind möglich. Der Abstand b zwischen dem Kontaktwulst 21 des Aussenleiters 15 und dem ringförmigen Wulst 27 wird so eingestellt, dass der maximal mögliche Winkel a ein gewisses Mass nicht überschreitet. Die Position des Wulstes 27 definiert den Kontaktpunkt zwischen dem Aussenleiter und dem Begrenzungselement 9. Durch das Begrenzungselement 9 wird der minimal mögliche Abstand t (vgl. **Figur 5**) zwischen dem elektrisch leitenden zweiten Aussenleiter 15 des Adapter 4 und dem elektrisch leitenden ersten Aussenleiter 8 so begrenzt, dass die sich aus den Problematik infolge mehrere Kontaktpunkte und die dadurch resultierende Rückkoppelung reduziert wird. Indem das Begrenzungselement verhindert, dass der minimale Abstand t ein gewisses Mass nicht unterschreitet, wird der sonst auftretende Phasenhub der Phasenmodulation reduziert. Das zweite Verbinderteil 3 weist in der gezeigten Ausführungsform einen an seinem Aussenleiter 8 angeformten Fangtrichter 26 auf, der die Montage vereinfacht. Insbesondere bei schräg stehen Adaptern 4 oder wenn bei der Montage ein seitlicher Versatz auftritt, dient der Fangtrichter 26 als Montagehilfe, indem er das freie Ende des Adapters 4 sicher in die dafür vorgesehene Öffnung des Innenleiters 8 führt.

**Figur 5** zeigt eine weitere Ausführungsform eines Verbinders 1 in einer perspektivischen Darstellung. Das Grundprinzip des Verbinders 1 entspricht dem aus den Figuren 1-3. Sofern nichts anderes erläutert wird, weisen sich entsprechende Teile dieselben Bezeichnungen auf. Die Verbinderteile 2, 3 und den Adapter 4 sind in einer perspektivischen Ansicht von schräg oben dargestellt. Zum besseren Verständnis sind die Verbinderteile 2, 3, 4 geschnitten dargestellt, so dass das Innenleben zu erkennen ist. In **Figur 5** sind die Verbinderteile, 2, 3 (seitlich) zueinander versetzt angeordnet, wobei der Versatz durch den Adapter 4 kompensiert wird. Im Unterschied zur ersten Ausführungsform gemäss den **Figuren 1-4** bildet das Begrenzungselement 9 hier ein Aussengehäuse des ersten Verbinderteils 2. Der Aussenleiter 8 wird von unten her in das Begrenzungselement 9 eingepresst. Das Begrenzungselement 9 ist mit Vorteil aus Kunststoff hergestellt. Ein weiterer Unterschied besteht darin, dass am Aussenleiter 8 des zweiten Verbinderteils 3 ein Fangtrichter 26 aus Kunststoff befestigt ist, der beim Auslenken, respektive seitlichen Abkippen des Adapters 4 als Begrenzungselement dient. Beim Zusammenstecken der Verbinderteile dient der Fangtrichter 26 dazu, den Adapter 4 in die Öffnung 6 des Aussenleiters 8 des zweiten Verbinderteils 3 einzuführen.

**LISTE DER BEZUGSZEICHEN**

| | | | |
|---|---|---|---|
| α | Kippwinkel | 13 | Mechanische Verbindung |
| a | Versatz | 14 | Innenleiter (Adapter) |
| b | Abstand Wulst | 15 | Aussenleiter (Adapter) |
| t | Minimaler Abstand | 16 | Ausnehmung (Aussenleiter 8) |
| 1 | Koaxialverbinder | | |
| 2 | Erstes Verbinderteil | 17 | Loch (Begrenzungselement) |
| 3 | Zweites Verbinderteil | | |
| 4 | Adapter | 18 | Innere Federzungen |
| 5 | Innenleiter (Verbinderteil) | 19 | Äussere Federzungen |
| 6 | Öffnung | 20 | Erster Kontaktwulst |
| 7 | Isolator (Verbinderteil) | 21 | Zweiter Kontaktwulst |
| 8 | Aussenleiter (Verbinderteil) | 22 | Erste Schlitze (Federzungen) |
| 9 | Begrenzungselement | 23 | Zweite Schlitze (Federzungen) |
| 10 | Haltewulst (erstes Wirkverbindungsmittel) | | |
| | | 24 | Erste Kontaktfläche |
| 11 | Nut (zweites Wirkverbindungsmittel) | 25 | Zweite Kontaktfläche |
| | | 26 | Fangtrichter |
| 12 | Isolator (Adapter) | 27 | Wulst (Adapter) |

## Patentansprüche

1. Koaxialverbinder (1) mit einem ersten und einem zweiten Verbinderteil (2, 3) und einem zwischen diesen angeordneten Adapter (4), wobei der Adapter (4) in montiertem Zustand in einer Öffnung (6) eines Aussenleiters (8) des ersten Verbinderteils (2) seitlich kippbar angeordnet ist, **gekennzeichnet durch** ein Begrenzungselement (9) aus einem isolierenden Material, welches im Bereich des Eingangs der Öffnung (6) zwischen dem Aussenleiter (8) des ersten Verbinderteils (2) und einem zweiten Aussenleiter (1 5) des Adapters (4) angeordnet ist, welches das seitliche Auslenken des Adapters und den minimal möglichen Abstand zwischen dem zweiten Aussenleiter (15) des Adapters (4) und dem Aussenleiter (8) des ersten Verbinderteils begrenzt.

2. Koaxialverbinder (1) gemäss Patentanspruch 1, **dadurch gekennzeichnet, dass** das Begrenzungselement (6) ringförmig ausgestaltet ist und ein Loch (17) aufweist.

3. Koaxialverbinder (1) gemäss Patentanspruch 2, **dadurch gekennzeichnet, dass** das Loch (17) zylindrisch oder konisch ausgestaltet ist.

4. Koaxialverbinder (1) gemäss einem der vorangehenden Patentansprüche, **dadurch gekennzeichnet, dass** das Begrenzungselement (6) in einer Ausnehmung (16) des Aussenleiters (8) des ersten Verbinderteils (2) angeordnet ist.

5. Koaxialverbinder (1) gemäss Patentanspruch 4, **dadurch gekennzeichnet, dass** das Begrenzungselement (6) in die Ausnehmung (16) eingepresst und/oder eingeschnappt und/oder eingeklebt ist.

6. Koaxialverbinder (1) gemäss einem der vorangehenden Patentansprüche 1 bis 3, **dadurch gekennzeichnet, dass** das Begrenzungselement (6) Teil eines Aussengehäuses des ersten Verbinderteils (2) ist.

7. Koaxialverbinder (1) gemäss Patentanspruch 6, **dadurch gekennzeichnet, dass** der Aussenleiter (8) des ersten Verbinderteils (2) in das Begrenzungselement (6) eingepresst ist.

8. Koaxialverbinder (1) gemäss einem der vorangehenden Patentansprüche, **dadurch gekennzeichnet, dass** das Begrenzungselement (6) aus Kunststoff hergestellt ist.

9. Koaxialverbinder (1) gemäss einem der vorangehenden Patentansprüche, **dadurch gekennzeichnet, dass** das Begrenzungselement (6) aus einem elastischen Material hergestellt ist, welches bei einer Deformation durch den Adapter (4) eine Rückstellkraft auf diesen ausübt.

10. Koaxialverbinder (1) gemäss einem der vorangehenden Patentansprüche, **dadurch gekennzeichnet, dass** der Aussenleiter (1 5) des Adapters (4) einen umlaufenden Wulst (27) aufweist, welcher mit dem Begrenzungselement (6) zusammenwirkt.

## Claims

1. A coaxial connector (1) having a first and a second connector part (2, 3) and an adapter (4) arranged between said connector parts, wherein the adapter (4) is arranged so as to be tiltable sideways in the mounted state in an opening (6) of an outer conductor (8) of the first connector part (2), characterised in thata delimiting element (9) made from isolating material which is arranged in the region of the inlet of the opening (6) between the outer conductor (8) of the first connector part (2) and a second outer conductor (15) of the adapter (4) which delimits the lateral deflection of the adapter and the minimal possible distance between the second outer conductor (15) of the adapter (4) and the outer conductor (8) of the first connector part.

2. The coaxial connector (1) according to claim 1, **characterized in that** the delimiting element (6) is circular and has a hole (17).

3. The coaxial connector (1) according to claim 2, **characterized in that** the hole (17) is cylindrical or conical.

4. The coaxial connector (1) according to any one of the preceding claims, **characterized in that** the delimiting element (6) is arranged in a recess (16) of the outer conductor (8) of the first connector part (2).

5. The coaxial connector (1) according to claim 4, **characterized in that** the delimiting element (6) is pressed into the recess (16) and/or is snapped into place and/or glued in.

6. The coaxial connector (1) according to any one of the preceding claims 1 to 3, **characterized in that** the delimiting element (6) is part of an outer housing of the first connector part (2).

7. The coaxial connector (1) according to claim 6, **characterized in that** the outer conductor (8) of the first connector part (2) is pressed into the delimiting element (6).

8. The coaxial connector (1) according to any one of the preceding claims, **characterized in that** the delimiting element (6) is manufactured from plastic.

9. The coaxial connector (1) according to any one of the preceding claims, **characterized in that** the delimiting element (6) is manufactured from an elastic material which exerts a return force on the adapter (4) in the case of deformation by said adapter (4).

10. The coaxial connector (1) according to any one of the preceding claims, **characterized in that** the outer conductor (15) of the adapter (4) has a circumferential bead (27) which interacts with the delimiting element (6).

## Revendications

1. Connecteur coaxial (1) avec une première et une seconde partie de connecteur (2, 3) et un adaptateur (4) agencé entre celles-ci, dans lequel l'adaptateur (4) est agencé, à l'état monté, pour pouvoir basculer latéralement dans une ouverture (6) d'un conducteur externe (8) de la première partie de connecteur (2), **caractérisé par** un élément de délimitation (9) constitué d'un matériau isolant qui est agencé dans la zone de l'entrée de l'ouverture (6) entre le conducteur externe (8) de la première partie de connecteur (2) et un second conducteur externe (15) de l'adaptateur (4), qui délimite la déviation latérale de l'adaptateur et la distance minimale possible entre le second conducteur externe (15) de l'adaptateur (4) et le conducteur externe (8) de la première partie de connecteur.

2. Connecteur coaxial (1) selon la revendication 1, **caractérisé en ce que** l'élément de délimitation (6) est conformé en anneau et présente un trou (17).

3. Connecteur coaxial (1) selon la revendication 2, **caractérisé en ce que** le trou (17) est conçu avec une forme cylindrique ou conique.

4. Connecteur coaxial (1) selon l'une quelconque des revendications précédentes, **caractérisé en ce que** l'élément de délimitation (6) est agencé dans une cavité (16) du conducteur externe (8) de la première partie de connecteur (2).

5. Connecteur coaxial (1) selon la revendication 4, **caractérisé en ce que** l'élément de délimitation (6) est enfoncé et/ou enclenché et/ou collé dans la cavité (16).

6. Connecteur coaxial (1) selon l'une quelconque des revendications 1 à 3, **caractérisé en ce que** l'élément de délimitation (6) fait partie d'un boîtier externe de la première partie de connecteur (2).

7. Connecteur coaxial (1) selon la revendication 6, **caractérisé en ce que** le conducteur externe (8) de la première partie de connecteur (2) est enfoncé dans l'élément de délimitation (6).

8. Connecteur coaxial (1) selon l'une quelconque des revendications précédentes, **caractérisé en ce que** l'élément de délimitation (6) est fabriqué en matière plastique.

9. Connecteur coaxial (1) selon l'une quelconque des revendications précédentes, **caractérisé en ce que** l'élément de délimitation (6) est fabriqué dans un matériau élastique qui, lors d'une déformation par l'adaptateur (4), exerce une force de rappel sur celui-ci.

10. Connecteur coaxial (1) selon l'une quelconque des revendications précédentes, **caractérisé en ce que** le conducteur externe (15) de l'adaptateur (4) présente un bourrelet périphérique (27) qui coopère avec l'élément de délimitation (6).
